# EUROPÄISCHE PATENTANMELDUNG

(11) **EP 2 113 637 A2**
(43) Veröffentlichungstag der Anmeldung: **04.11.2009**
(21) Anmeldenummer: 09004275.5
(22) Anmeldetag: 25.03.2009
(51) Int. Cl.: F01D 17/16

(54) **Rotierende Einheit für einen Axialkompressor**

(30) Priorität: 30.04.2008 DE 102008021683
(71) Anmelder: Rolls-Royce Deutschland Ltd & Co KG, 15827 Blankenfelde-Mahlow (DE)
(72) Erfinder: Jahns, Ingo, 12305 Berlin (DE)
(74) Vertreter: Weber, Joachim

(57) **Zusammenfassung**

Die Erfindung betrifft einen Axialkompressor mit mindestens einer Statorschaufelreihe (18), **dadurch gekennzeichnet, dass** mindestens eine Schaufel (8) der Statorschaufelreihe (18) als eine rotierende Einheit (6) ausgebildet ist, wobei die rotierende Einheit (6) vollständig um eine Antriebsachse (26) rotierbar ist, und wobei die Antriebsachse (26) im Wesentlichen senkrecht zu einer Axialkompressorrotationsachse (27) ist.

## Beschreibung

Die Erfindung bezieht sich auf einen Axialkompressor, wobei herkömmliche Statorschaufeln durch rotierende Einheiten ersetzt sind.

Fig. 1 zeigt einen Axialkompressor im Meridianschnitt nach dem Stand der Technik.

Heutige Axialkompressoren bestehen aus einem Rotor 1 mit meist mehreren Reihen von Rotorschaufeln 3 und einem Gehäuse 2, in dem Statorschaufeln 4 eingesetzt werden. Jeder Rotorschaufelreihe ist eine Statorschaufelreihe vorgelagert. Die Statorschaufeln 4 bauen Druck durch die Umwandlung der kinetischen Energie des Fluides auf. Desweiteren dienen sie dazu, Fluide für die nächstfolgende Rotorschaufelreihe umzulenken. Meistens sind die vorderen Statorschaufelreihen nur mit einem Verstellmechanismus 5 verbunden und ermöglichen so die Verstellung der Leitschaufeln in Abhängigkeit von der Drehzahl des Axialkompressors.

Aus dem Stand der Technik ist bekannt, dass die vorderen Statorschaufeln 4 über einen Antriebsstrang verstellbar sind, um Luft bzw. ein Fluid so umzulenken, dass es in einem günstigen Winkel auf die nachfolgenden Rotorschaufeln trifft.

Aus der Literatur (z.B. GB 978,658) ist eine Konstruktion mit einem rotierenden Gehäuse bekannt. Dabei rotiert das Gehäuse mit den dort enthaltenen Statorschaufeln in entgegengesetzter Drehrichtung zum eigentlichen Rotor. Dabei muss jedoch das Gehäuse wesentlich schwerer sein als ein übliches Gehäuse, um die Zentrifugallasten zu tragen.

Der Erfindung liegt die Aufgabe zugrunde, einen Axialkompressor zu schaffen, welcher bei einfacher und kurzer Konstruktion und geringem Gewicht einen möglichst hohen Druck aufbauen kann.

Erfindungsgemäß wird die Aufgabe durch die Merkmalskombination des Anspruchs 1 gelöst, die Unteransprüche zeigen weitere vorteilhafte Ausgestaltungen der Erfindung.

Erfindungsgemäß ist somit ein Axialkompressor mit mindestens einer Statorschaufelreihe vorgesehen, wobei mindestens eine Schaufel der Statorschaufelreihe als eine rotierende Einheit ausgebildet ist, und wobei die rotierende Einheit vollständig um eine Antriebsachse rotierbar ist. Dabei ist die Antriebsachse im Wesentlichen senkrecht zu einer Axialkompressorrotationsachse.

Die Erfindung ersetzt die verstellbaren Statorschaufeln nach Stand der Technik durch rotierende Einheiten, auch neuartige rotierende Statoreinheiten genannt, die die Luft bzw. das Fluid sowohl umlenken als auch weiter verdichten. Da sich die gasumströmten Flächen bzw. der Umfang des Innenraums des Axialkompressors durch die Verdichtung über die Rotorschaufeln einengen, sind konventionelle Zahnradpumpen oder Flügelzellenpumpen ungeeignet. Desweiteren ist der Kompressor ringförmig.

Damit die Abstände zwischen den einzelnen rotierenden Einheiten in Umfangsrichtung nicht zu groß werden, ist es vorteilhaft, diese kegelförmig zu gestalten. Vorteilhafterweise wird die Neigung der gasumströmten Flächen durch einen zusätzlichen Kipprotor sichergestellt. Die Schaufeln der rotierenden Einheit und die Schaufeln des Kipprotors sind so gestaltet, dass sie ineinandergreifen.

Weiter vorteilhaft ist es, die rotierende Einheit über eine Antriebswelle mit einem Antrieb zu verbunden. Durch das Ineinandergreifen von rotierender Einheit und Kipprotor wird der Kipprotor mitgenommen, wenn die rotierende Einheit durch den Antrieb angetrieben wird. Sowohl die rotierende Einheit als auch der Kipprotor sind im Gehäuse gelagert.

Der Kipprotor wird im Gehäuse so angeordnet, dass eine Plattform des Kipprotors der Einengung der gasumströmten Fläche folgt. Die erzwungene Rotation des Kipprotors und die geneigte Aufhängung in Relation zur rotierenden Einheit resultiert in einer Relativbewegung von rotierender Einheit und Kipprotor zueinander.

Die Achse des Kipprotors und der rotierenden Einheit schneiden sich in einem Punkt. Vorteilhafterweise sind die Schaufeln des Kipprotors kugelförmig zu diesem Punkt bearbeitet. Die Schaufeln der rotierenden Einheit laufen tangential in diese kugelförmig ausgebildeten Schaufeln des Kipprotors ein.

Das soeben beschriebene Prinzip kann sowohl am Gehäuse als auch am Innendeckband angewandt werden.

Ferner von Vorteil ist es, die Schaufeln des Kipprotors bogenförmig auszuarbeiten, um einen möglichst kleinen Spalt zwischen rotierender Einheit und Kipprotor zu ermöglichen.

Ferner von Vorteil ist es, Stege zwischen den rotierenden Einheiten vorzusehen. Die Stege verbinden das Gehäuse und das Innendeckband und bilden die seitliche Begrenzung für die rotierenden Einheiten zur Verdichtung des Fluides bzw. der Luft. Gleichzeitig dient der Freiraum zwischen den Stegen als Einlass- und Auslassöffnung für das Fluid. Eventuelle Ölzuund -abfuhr vom Innendeckband kann über die Stege realisiert werden.

Weiterhin vorteilhaft ist es, die rotierenden Einheiten bzw. deren Schaufeln kegelförmig zu gestalten. Die kegelförmige Gestaltung erlaubt eine zusätzliche Verdichtung durch die Zentrifugalkräfte.

In einer weiter vorteilhaften Ausgestaltung ist die Achse der rotierenden Einheit auch kegelförmig gestaltet. Das Volumen zwischen den Schaufeln der rotierenden Einheit und den Stegen wird so eingeengt.

In einer weiteren vorteilhaften Ausgestaltung sind die Schaufeln der rotierenden Einheit spiralförmig auf dem Umfang der rotierenden Einheit angeordnet. Somit wird Luft bzw. Fluid aus den radial inneren Bereichen zu den radial äußeren Bereichen gefördert und verdichtet.

Somit wird durch den Einsatz des erfindungsgemäßen Axialkompressors bereits an der vorderen Stufe des Kompressors mehr Druck aufgebaut. Dadurch sind weniger Verdichtungsstufen erforderlich, um denselben Druck aufzubauen. Folglich kann der Kompressor kürzer und leichter gestaltet werden.

Im Folgenden wird die Erfindung anhand dreier Ausführungsbeispiele in Verbindung mit der Zeichnung beschrieben. Dabei zeigt:
- Fig. 1: den bereits erwähnten Stand der Technik,
- Fig. 2: einen Meridianschnitt eines erfindungsgemäßen Axialkompressors, wobei Stege zwischen zwei rotierenden Einheiten der besseren Übersichtlichkeit nicht dargestellt sind,
- Fig. 3: eine rotierende Einheit nach einem ersten Ausführungsbeispiel, wobei Stege zwischen zwei rotierenden Einheiten der besseren Übersichtlichkeit nicht dargestellt sind,
- Fig. 4: eine Detailansicht der rotierenden Einheit aus Fig. 3, wobei Stege zwischen zwei rotierenden Einheiten der besseren Übersichtlichkeit nicht dargestellt sind,
- Fig. 5: einen Kipprotor in einer Detailansicht aus Fig. 3, wobei Stege zwischen zwei rotierenden Einheiten der besseren Übersichtlichkeit nicht dargestellt sind,
- Fig. 6: eine erfindungsgemäße rotierende Einheit nach einem zweiten Ausführungsbeispiel,
- Fig. 7: eine Detailansicht der rotierenden Einheit aus Fig. 6, wobei Stege zwischen zwei rotierenden Einheiten der besseren Übersichtlichkeit nicht dargestellt sind,
- Fig. 8: einen Kipprotor in einer Detailansicht aus Fig. 6, wobei Stege zwischen zwei rotierenden Einheiten der besseren Übersichtlichkeit nicht dargestellt sind,
- Fig. 9: eine 3-D-Ansicht des Kipprotors aus Fig. 6,
- Fig. 10: eine 3-D-Ansicht eines Innenbandes eines Axialkompressors mit Stegen,
- Fig. 11: eine erfindungsgemäße rotierende Einheit nach einem dritten Ausführungsbeispiel, wobei Stege zwischen zwei rotierenden Einheiten der besseren Übersichtlichkeit nicht dargestellt sind, und
- Fig. 12: eine Detailansicht der rotierenden Einheit aus Fig. 11, wobei Stege zwischen zwei rotierenden Einheiten der besseren Übersichtlichkeit nicht dargestellt sind.

Fig. 2 zeigt einen Axialkompressor im Meridianschnitt mit einer Axialkompressor-Rotationsachse 27, einem Rotor 1 und einem Innenraum 22. Der Rotor 1 umfasst Rotorschaufeln 3. Der Axialkompressor ist außen begrenzt durch ein Gehäuse 2. Ferner ist eine linke rotierende Einheit 6 und eine rechte rotierende Einheit 6 abgebildet. Die rotierenden Einheiten können auch als neuartige rotierende Statoreinheiten bezeichnet werden. Diese bestehen jeweils aus einer Schaufel 8, einer Antriebswelle 10 und einem Antrieb 11, welcher hier als Zahnrad ausgebildet ist. Ein Antrieb über individuelle elektrische Motoren ist auch denkbar. Durch die Antriebswelle 10 verläuft die Antriebsachse 26. Mittels des Antriebs 11 und der Antriebswelle 10 ist die rotierende Einheit 6 vollständig um ihre Antriebsachse 26 rotierbar. Ferner ist die rotierende Einheit 6 oben im Gehäuse 2 gelagert. Die Dichtung gegenüber dem Rotor 1 ist bei der rechten rotierenden Einheit 6 in Fig. 2 dargestellt, jedoch bei der linken rotierenden Einheit 6 ausgeblendet bzw. nicht erforderlich.

Fig. 3 zeigt eine rotierende Einheit 6 nach einem ersten Ausführungsbeispiel mit einem Lager 12, einem Kipprotor 7, Schaufeln 8 und der Antriebswelle 10. Dabei ist zu sehen, wie die Antriebswelle 10 über das Lager 12, welches als Wälzlager ausgeführt ist, im Gehäuse gelagert ist. Der Kipprotor 7 ist ebenso über Wälzlager gegenüber dem Gehäuse und über ein weiteres Rollenlager gegenüber der Antriebswelle 10 gelagert.

Fig. 4 zeigt einen Detailausschnitt der rotierenden Einheit nach dem ersten Ausführungsbeispiel. Dabei ist der Kipprotor 7 mit einer Plattform 13 und Kipprotorschaufeln 9 zu sehen. Ferner zeigt Fig. 4 bogenförmige Anteile 16 der Kipprotorschaufeln 9. Die gestrichelte Linie 29 bezeichnet eine Drehachse des Kipprotors. Aus dieser Drehachse des Kipprotors 29 und der Antriebsachse 26 ergibt sich der Drehpunkt 14.

Fig. 5 zeigt den Kipprotor 7 aus dem ersten Ausführungsbeispiel in Detailansicht, dabei ist zu sehen, wie die Schaufeln 8 der rotierenden Einheit in Taschen 28 der Kipprotorschaufeln 7 eingreifen. Somit überlappen sich Schaufelenden 19 und Kipprotorschaufelenden 21.

Fig. 6 zeigt eine rotierende Einheit nach einem zweiten Ausführungsbeispiel. Im Unterschied zum ersten Ausführungsbeispiel bilden hier die Schaufeln 8 der rotierenden Einheit an ihren Ende Taschen 20 aus, welche die Kipprotorschaufeln 9 aufnehmen.

Des weiteren sind in allen Ausführungsbeispielen gleiche bzw. funktional gleiche Teile mit den gleichen Bezugszeichen versehen.

In Fig. 6 sowie zugehöriger Detailansicht der Fig. 7 ist zu sehen, wie die Antriebswelle 10 kugelförmig zum Kipprotor 7 hin ausgeformt ist.

Fig. 8 zeigt eine 3-D-Ansicht der rotierenden Einheit nach dem zweiten Ausführungsbeispiel im Bereich einer Rotornabe, dabei ist gut zu sehen, wie die Tasche 20 der Schaufel 8 die Kipprotorschaufelenden 21 der Kipprotorschaufeln 9 aufnehmen.

Fig. 9 zeigt eine Detailansicht der rotierenden Einheit nach dem zweiten Ausführungsbeispiel in perspektivischer Ansicht.

Fig. 10 zeigt zwei rotierende Einheiten 6. Dabei sind zwei rotierende Einheiten 6 innerhalb einer Statorschaufelreihe 18 zu sehen. Zwischen den rotierenden Einheiten 6 sind Stege 17 angeordnet, welche das Gehäuse 2 mit einem Innendeckband 15 verbinden. Diese Stege bilden die seitliche Begrenzung, und somit einen abgeschlossenen Raum 23, für die rotierenden Einheiten 6 zur Verdichtung der Luft bzw. des Fluides. Gleichzeitig dient der Freiraum zwischen den Stegen 17 als Einlass- und Auslassöffnung für das Fluid. Eventuelle Zu- und Abfuhr vom Innendeckband 15 kann über die Stege realisiert werden. Die Ausbildung von Stegen als seitliche Begrenzung ist bei allen Ausführungsbeispielen vorhanden. Die Innengeometrie folgt den Schaufeln des Kipprotors 7 und der rotierenden Einheit 9.

Die Fig. 11 und 12 zeigen eine rotierende Einheit nach einem dritten Ausführungsbeispiel. Dabei ist gut zu sehen, wie die Antriebswelle 10 kegelförmig ausgeführt ist. Die kegelförmige Gestaltung der Antriebswelle 10 erlaubt eine zusätzliche Verdichtung durch die Zentrifugalkräfte. Aus selbigem Grund ist auch die Schaufel 8 der rotierenden Einheit 6 kegelförmig ausgestaltet. Alternativ können die Schaufeln 8 auch spiralförmig auf dem Umfang der Antriebswelle 10 angeordnet werden, um Luft aus dem radial inneren Bereich zu den äußeren Bereichen des Axialkompressors zu fördern und zu verdichten. Ferner ist wie auch schon in Fig. 10 der Kipprotor 7 kugelförmig 25 ausgebildet.

Somit wird klar, dass durch den Einsatz der Erfindung an den vorderen Stufen des Axialkompressors bereits mehr Druck aufgebaut wird. Folglich sind weniger Verdichtungsstufen erforderlich, um denselben Druck aufzubauen, als bei herkömmlichen Axialkompressoren. Somit ist der erfindungsgemäße Axialkompressor kürzer und leichter.

### Bezugszeichenliste

- 1: Rotor
- 2: Gehäuse
- 3: Rotorschaufeln
- 4: Statorschaufeln
- 5: Verstellmechanismus
- 6: Rotierende Einheit
- 7: Kipprotor
- 8: Schaufel
- 9: Kipprotorschaufel
- 10: Antriebswelle
- 11: Antrieb
- 12: Lager
- 13: Plattform
- 14: Drehpunkt
- 15: Innendeckband
- 16: Bogenförmiger Anteil
- 17: Steg
- 18: Statorschaufelreihe
- 19: Schaufelende
- 20: Tasche der Schaufel
- 21: Kipprotorschaufelende
- 22: Innenraum
- 23: Abgeschlossener Raum
- 24: Umfang
- 25: Kugel
- 26: Antriebsachse
- 27: Axialkompressor-Rotationsachse
- 28: Tasche der Kipprotorschaufeln
- 29: Drehachse des Kipprotors

## Patentansprüche

1. Axialkompressor mit mindestens einer Statorschaufelreihe (18), **dadurch gekennzeichnet, dass** mindestens eine Schaufel (8) der Statorschaufelreihe (18) als eine rotierende Einheit (6) ausgebildet ist, wobei die rotierende Einheit (6) vollständig um eine Antriebsachse (26) rotierbar ist, und wobei die Antriebsachse (26) im Wesentlichen senkrecht zu einer Axialkompressorrotationsachse (27) ist.

2. Axialkompressor nach Anspruch 1, **dadurch gekennzeichnet, dass** die rotierende Einheit (6) eine Antriebswelle (10) und mindestens eine Schaufel (8) umfasst, wobei die Antriebsachse (26) durch die Antriebswelle (10) gebildet wird, und wobei die Schaufel (8) mit der Antriebswelle (10) verbunden ist.

3. Axialkompressor nach einem der Ansprüche 1 oder 2, **dadurch gekennzeichnet, dass** die Schaufel (8) an mindestens einem Schaufelende (19) mit einem Kipprotor (7) in Verbindung steht.

4. Axialkompressor nach einem der Ansprüche 1 bis 3, **dadurch gekennzeichnet, dass** das Schaufelende (19) der Schaufel (8) zu einer Tasche (20) ausgebildet ist, wobei eine Kipprotorschaufel (9) des Kipprotors (7) in diese Tasche (20) eingreift.

5. Axialkompressor nach einem der Ansprüche 1 bis 4, **dadurch gekennzeichnet, dass** ein Kipprotorschaufelende (21) der Kipprotorschaufel (9) zu einer Tasche (28) ausgebildet ist, wobei das Schaufelende (19) der Schaufeln (8) in diese Tasche (28) eingreift.

6. Axialkompressor nach einem der Ansprüche 1 bis 5, **dadurch gekennzeichnet, dass** der Kipprotor (7) schräg angeordnet ist, wobei die schräge Anordnung durch eine Umfangseinengung eines gasdurchströmten Innenraums (22) des Axialkompressors vorgegeben ist.

7. Axialkompressor nach einem der Ansprüche 1 bis 6, **dadurch gekennzeichnet, dass** ein Steg (17), welcher vom Gehäuse (2) zu einem Innendeckband (15) führt, mit der Schaufel (8) der rotierende Einheit (6) einen abgeschlossenen Raum (23) zum Verdichten von Gas bildet.

8. Axialkompressor nach Anspruch 7, **dadurch gekennzeichnet, dass** der Steg (17) zur Durchleitung von Flüssigkeiten ausgebildet ist.

9. Axialkompressor nach einem der Ansprüche 1 bis 8, **dadurch gekennzeichnet, dass** ein Umfang (24) der rotierenden Einheit (6) in radialer Richtung des Axialkompressors zunimmt.

10. Axialkompressor nach einem der Ansprüche 1 bis 9, **dadurch gekennzeichnet, dass** die Antriebswelle (10) kegelförmig ausgestaltet ist.

11. Axialkompressor nach einem der Ansprüche 1 bis 10, **dadurch gekennzeichnet, dass** die Schaufeln (8) spiralförmig an der Antriebswelle (10) angeordnet sind.

12. Axialkompressor nach einem der Ansprüche 1 bis 11, **dadurch gekennzeichnet, dass** die Kipprotorschaufel (9) um einen Drehpunkt (14) eine Kugel (25) bildet, wobei sich der Drehpunkt (14) aus einem Schnittpunkt der Antriebsachse (26) mit der Drehachse (29) des Kipprotors (7) bildet.

13. Axialkompressor nach einem der Ansprüche 1 bis 12, **dadurch gekennzeichnet, dass** die rotierende Einheit (6) mehrere auf dem Umfang der Achse (10) verteilte Schaufeln (8) umfasst.
